# EUROPÄISCHE PATENTSCHRIFT

(11) **EP 1 240 087 B1**
(45) Veröffentlichungstag und Bekanntmachung des Hinweises auf die Patenterteilung: **08.09.2004**
(21) Anmeldenummer: 00987422.3
(22) Anmeldetag: 20.12.2000
(51) Int. Cl.: B65D 75/58

(54) **VORRICHTUNG ZUM LAGERN UND AUSBRINGEN EINER FLIESSFÄHIGEN SUBSTANZ**
DEVICE FOR STORING AND DISPENSING A FREE-FLOWING SUBSTANCE
DISPOSITIF POUR STOCKER ET DISTRIBUER UNE SUBSTANCE COULANTE

(30) Priorität: 22.12.1999 DE 19962436
(43) Veröffentlichungstag der Anmeldung: 18.09.2002
(73) Patentinhaber: 3M ESPE AG, 82229 Seefeld (DE)
(72) Erfinder: PEUKER, Marc, 86938 Schondorf (DE); BERTL, Mathias, 82409 Wildsteig (DE); KÜRSCHNER, Ralf, 82131 Gauting (DE)
(86) Internationale Anmeldenummer: PCT/EP2000/013015
(87) Internationale Veröffentlichungsnummer: WO 2001/046037

(56) Entgegenhaltungen:
- EP-A- 0 345 774
- WO-A-80/00332
- WO-A-99/59910
- US-A- 4 198 972
- US-A- 4 491 245
- US-A- 4 890 744
- US-A- 5 215 221
- US-A- 5 535 885

## Beschreibung

Die Erfindung betrifft eine Vorrichtung zur Lagerung und zum Ausbringen einer fließfähigen Substanz, beispielsweise von Lebensmitteln, Kosmetika.

Es ist bekannt, fließfähige Substanzen sowohl zur Lagerung als auch zum Ausbringen in leicht zu öffnende, peelbare Packungen abzupacken. Die Peelbarkeit ermöglicht dabei die Öffnung derartiger Verpackungen durch einfaches Aufziehen, ohne dass weitere Hilfsmittel, wie beispielsweise ein Messer oder eine Schere benötigt werden.

Aus der DE-A-35 45 768 ist eine sterilisierbare Packung aus mindestens zwei in den Randbereichen miteinander versiegelten Folien bekannt. Insbesondere ist die Unterfolie als tiefgezogener Becher ausgebildet, während die Oberfolie einen von diesem Becher abziehbaren Deckel darstellt. Dabei kann die Oberfolie zur leichteren Handhabung mit einer Aufziehlasche ausgestaltet sein. Die Öffnung dieser Verpackungen erfolgt durch Abziehen der Ober- von der Unterfolie.

Ferner ist in der WO-A-98/36989 ein peelbarer Siegelrandbeutel beschrieben, der wenigstens zwei mit einem Siegelrand flächig zueinander gesiegelte Packstoffbahnteile umfasst, die mit einer vom Siegelrand nach außen vorstehenden Anfaßhilfe versehen sind. Die Packstoffbahnteile weisen dabei unterschiedliche Biegefestigkeiten auf. Die Anfaßhilfe des festeren Packstoffbahnteils ist mit einer im Bereich des Siegelrandes verlaufenden Schwächungslinie ausgebildet. Aufgrund der unterschiedlichen Biegefestigkeit kann zur Öffnung des Siegelrandbeutels der festere Packstoffbahnteil der Anfaßhilfe entlang der Schwächungslinie abgebrochen werden, wodurch eine Anfaßlasche für das weitere Peeling entlang der Siegelränder freigelegt wird. Auch hier erfolgt die Öffnung der Verpackung durch Abziehen des einen Packstoffbahnteils von dem anderen.

Nachteilig an den beschriebenen Verpackungen ist, dass durch das Aufziehen der peelbar miteinander verbundenen Packstoffbahnteile des Siegelrandbeutels bzw. der Ober- und Unterfolie der Verpackung eine Öffnung entsteht, die keine kontrollierte, reproduzierbare Ausflußgeometrie aufweist.

Ferner ist es bei derartigen Einmalverpackungen nachteilig, dass die Gefahr besteht, beim Öffnen des Substanzraumes den Inhalt beim Aufziehen zu verschütten.

Aus der EP-A-0 895 943 ist eine Vorrichtung zum Lagern und Ausbringen einer fließfähigen Substanz bekannt. Bei dieser Vorrichtung befindet sich zwischen dem Ausbringbereich und der Kammer ein Durchgangsbereich. Dieser ist peelbar versiegelt. Zum Öffnen der Vorrichtung wird auf die die Substanz enthaltende Kammer, beispielsweise mit Daumen und Zeigefinger einer Hand, Druck ausgeübt. Diesem Druck bietet die Peelstelle einen Widerstand, solange die Substanz die Peelstelle noch nicht durchdrungen hat. Im Augenblick des Öffnens der Peelstelle nimmt dieser Widerstand schlagartig ab. Das unwillkürliche Nachdrücken der Finger führt dazu, dass die Substanz aufgrund des Drucks mit hoher Geschwindigkeit durch den Ausbringbereich gepreßt wird. Sollen nun größere Mengen aus einer derartigen Vorrichtung ausgebracht werden, so wird die Substanz durch den hohen Ausbringdruck verschüttet.

Aus der DE-C-26 49 316 ist eine Verpackung bekannt, die zur gezielten Verabreichung von zwei Einzeldosen geeignet ist. In die Verpackung ist ein Faden als Öffnungsmittel eingesiegelt, der zum Verschließen eines Hauptkanals und zum Verschließne der beiden Entnahmekanäle gegeneinander dient.

In der DE-A-41 07 350 ist ein Einwegbehälter beschrieben, bei dem bei Ausübung von Druck zum Lösen und Aufrißen eines Verschlussabschnitts auf einfache Art und Weise eine Öffnung gebildet wird, durch die der Inhalt herausfließt und bei dem der Inhalt nicht plötzlich durch die gelöste und aufgerissene Öffnung herausgedrückt wird. Ein vergleichbarers Behältnis wird auch in der US-A-4,890,744 oder der US-A-3,635,376 beschrieben.

Versuche haben gezeigt, dass mit den aus dem Stand der Technik bekannten Verpackungen bzw. Behältnissen ein gezieltes Ausbringen nur schlecht möglich ist. Ferner ist es bei den meisten bekannten Verpackungen nachteilig, dass zum Öffnen ein Teil der Verpackung abgetrennt werden muss.

Die primäre Aufgabe der vorliegenden Erfindung ist daher, eine Vorrichtung zur Verfügung zu stellen, bei der die Nachteile der beschriebenen Verpackungen nicht auftreten.

Insbesondere sollen solche Vorrichtungen zur Verfügung gestellt werden, bei denen ohne weitere Hilfsmittel auch größere Substanzmengen zielgerichtet, einfach und ohne Verschütten ausgebracht werden können.

Die Aufgabe wird gelöst durch eine Vorrichtung gemäß einem der unabhängigen Ansprüche.

Danach ist eine Vorrichtung vorgesehen, die zwischen der Kammer, die zur Aufnahme der Substanz dient, und dem Ausbringbereich einen selektiv zu öffnenden Durchgangsbereich aufweist. Der Durchgangsbereich ist peelbar versiegelt, während die Bereiche, die die Kammer und den Ausbringbereich umgeben, eine feste Versiegelung aufweisen.

Die die Vorrichtung bildenen Ober- und/oder Unterfolie sind zumindest teilweise im Ausbringbereich **wellenförmig ausgebildet**, wobei die Wellentäler in Strömungsrichtung verlaufen. Eine derartige Anordnung führt zu einer Oberflächenvergrößerung im Kontaktbereich zwischen Substanz und Folie, die beim Öffnen der Vorrichtung und beim Ausbringen der Substanz durch erhöhte Reibung zu einer Verringerung der Fließgeschwindigkeit führt und ein gezielteres Ausbringen der in der Vorrichtung gelagerten Substanz ermöglicht.

Ebenso kann durch Erhöhung der Rauhigkeit der die Substanz berührenden Folienoberflächen eine Verringerung der Fließgeschwindigkeit erzielt werden.

Die Fließgeschwindigkeit der auszubringenden Substanz bzw. die Gefahr eines Verspritzens dieser kann weiter dadurch verringert werden, dass der Ausbringbereich zumindest in einem Teilbereich **trichterförmig** gestaltet ist. In Abhängigkeit von der Viskosität der zu lagemden und auszubringenden Substanz sind die Öffnungen des trichterförmigen Bereichs angeordnet.

Für **höherviskose** Substanzen hat sich eine Anordnung mit der breiteren Trichteröffnung zur Kammer hin, d.h. entgegen der Strömungsrichtung als vorteilhaft erwiesen, während für **niedriger viskose** Substanzen die größere Trichteröffnung in Strömungrichtung weist.

Versuche haben gezeigt, dass insbesondere bei niedrigviskosen Flüssigkeiten die Strömungsgeschwindigkeit zumindest durch eine partielle Erweiterung des Strömungsquerschnitts des Strömungskanals verringert werden kann.

Vorzugsweise ist die Kontur der Vorrichtung im Bereich des Durchgangsbereiches **stark tailliert.**

Die Taillierung ist derart gestaltet, dass die Vorrichtung im Bereich des Durchgangsbereichs eine Breite aufweist, die um den Faktor 1,5 bis 10, vorzugsweise um den Faktor 2 bis 5, gegenüber der Breite der angrenzenden Bereiche verringert ist.

Eine derartige Vorrichtung ist beispielsweise ein Folienbeutel aus einer Ober- und einer Unterfolie. Durch eine feste Versiegelung an den Rändern wird eine Kammer gebildet, in die die Substanz eingebracht werden kann. Diese Kammer ist über einen Durchgangsbereich mit einem Ausbringbereich verbunden. Der Ausbringbereich ist mit der Umgebung verbunden, während der Durchgangsbereich derart ausgestaltet ist, dass er selektiv zu öffnen ist. Durch die erfindungsgemäße Taillierung des Durchgangsbereichs wird es dem Anwender der Vorrichtung ermöglicht, vor dem Öffnen den Ausbringbereich gegen die Kammer um die Längsachse des Durchgangsbereichs zu verdrehen. Dazu können beispielsweise die Kammer mit einer Hand und der Ausbringbereich in der Nähe des Durchgangsbereiches mit der anderen Hand gegriffen werden und um bis zu 180° gegeneinander verdreht werden. Nach Zurückdrehen in die Ausgangslage und eventueller, auch mehrmaliger Wiederholung des Vorgangs ist der Durchgangsbereich mit der selektiv zu öffnenden Peelstelle derart geschwächt, dass schon durch einen leichten Druck auf die Kammer ein Aufpeelen der Oberund der Unterfolie der Vorrichtung gegeneinander erreicht werden kann. Vorteilhaft an einer derartig geöffneten Vorrichtung ist dabei, dass der Ausbringbereich eine festgelegte, reproduzierbare Öffnungsgeometrie darstellt.

Ebenso wird die Aufgabe gelöst durch eine Vorrichtung, die im Ausbringbereich **Strömungsbarrieren** aufweist. Durch die Strömungsbarrieren wird die Substanz beim Ausströmen durch den Ausbringbereich derart beeinflußt, dass ein langsames Austreten aus dem Ausbringbereich an dessen Mündung gewährleistet wird. Damit wird auch ein Verspritzen der Substanz durch hohen Druck auf die Kammer bei plötzlicher Öffnung des Durchgangsbereichs verhindert. Die Erhöhung des Strömungswiderstandes und damit die Behinderung am Ausströmen der Substanz kann durch die Verlängerung, gegebenenfalls unter Richtungsänderung, des Fließweges um die Barrieren bzw. durch die Reduktion des Strömungsquerschnitts durch die versetzt angeordneten Siegelpunkte bzw. Siegelstege erreicht werden.

Vorzugsweise werden die Strömungsbarrieren nicht durch Versiegeln von Oberund Unterfolie gebildet sondern durch **partielles Tiefziehen** von Ober- und/oder Unterfolie in diesen Bereichen. Dadurch, dass die Folien in diesen Bereichen nicht versiegelt sind, ergibt sich ein größerer Strömungsquerschnitt, der zu einer Verlangsamung der Fließgeschwindigkeit beim Ausbringen führt.

Weiterhin kann eine Erhöhung des Strömungswiderstands durch eine **geradlinige Verengung** des Strömungsquerschnitts im Ausbringbereich erreicht werden. Hierbei ist eine Verengung um den Faktor 1,5 bis 5, vorzugsweise um den Faktor 2, vorgesehen. Eine derartige Vorrichtung ist insbesondere dann geeignet, wenn höherviskose Substanzen ohne weitere Hilfsmittel zielgerichtet, einfach und ohne Verschütten ausgebracht werden sollen.

Ferner kann die Vorrichtung einen Ausbringbereich aufweisen, der geometrisch so zum Durchgangsbereich angeordnet ist, dass die **Längsachse des Ausbringbereichs nicht durch den Durchgangsbereich verläuft.** Dabei kann der Ausbringbereich insbesondere in dem an den Durchgangsbereich angrenzenden Teil, ein vergrößertes Volumen aufweisen.

Voreilhaft ist es auch, den **Ausbringbereich als Tasche** auszubilden. Bei dieser Anordnung ist es von Vorteil, dass bei einer plötzlichen Öffnung des Durchgangsbereichs durch Druck auf die in der Kammer befindliche Substanz, die Substanz in den Ausbringbereich gefördert wird. Dort erfährt die Substanz durch die Anordnung der Längsachse des Ausbringbereichs, die den Durchgangsbereich nicht schneidet, eine Richtungsänderung der Ausströmrichtung. Aufgrund dieser Richtungsänderung ist ein langsames Austreten aus dem Ausbringbereich an dessen Mündung gewährleistet. Wenn der Ausbringbereich als Tasche ausgebildet ist, wird die plötzlich ausströmende Substanz in dieser Tasche zunächst aufgefangen. Aus dieser Tasche ist dann ein langsames und gezieltes Ausbringen möglich.

Ein weiterer Vorteil der bisher beschriebenen Vorrichtungen besteht darin, dass sie **keine gesonderte Aufreißlasche** aufweisen. Das gezielte und gerichtete Ausbringen der Substanz wird dadurch gewährleistet, dass keine eingerissene Aufreißlasche an der Verpackung verbleibt bzw. dass durch das fehlende Einreissen der Lasche die Öffnungsgeometrie nicht undefiniert verformt wird. Dadurch ist ein unbehindertes Ausbringen möglich. Die erfindungsgemäße Vorrichtung kann auch ohne zusätzliche Hilfsmittel, wie eine Schere geöffnet werden.

Ferner wird die Aufgabe auch durch eine Vorrichtung der vorgenannten Art mit einer Kammer, einem Ausbringbereich und einem die Kammer mit dem Ausbringbereich verbindenden, selektiv zu öffnenden Durchgangsbereich gelöst, wenn die Vorrichtung einen **Faden** aufweist, der durch den Durchgangsbereich hindurch verläuft. Dabei ist das eine Ende des Fadens im Umfangsbereich des Ausbringbereichs befestigt und das andere Ende im Ausbringbereich untergebracht.

Zum Öffnen der Vorrichtung kann an dem unbefestigten, im Ausbringbereich befindlichen Faden der Lasche gezogen werden. Hierbei kann der Faden bzw. die Schlinge auch aus dem Ausbringbereich herausragen. Durch den Zug wird die durch den Durchgangsbereich hindurchverlaufende Schleife des Fadens geradegezogen und der Durchgangsbereich selektiv geöffnet. Anschließend kann die in der Kammer befindliche Substanz durch leichten Druck auf die Kammer langsam und gezielt ausgebracht werden.

Vorteilhaft an den beschriebenen Vorrichtungen ist dabei, dass die in der Kammer enthaltene fließfähige Substanz ohne großen Druck über den Ausbringbereich gezielt und gerichtet und mit geometrisch vorbestimmter Ausflussöffnung an eine gewünschte Stelle ausgebracht werden kann. Diese Ausführungsform hat sich insbesondere zum Öffnen von Vorrichtungen mit selektiv zu öffnenden Durchgangsbereichen bewährt, die größere Substanzmengen enthalten, die aus der Vorrichtung, vorzugsweise auf einmal ausgebracht werden sollen. In diesen Fällen ist oftmals die Bereitstellung einer größere Ausbringöffnung erforderlich.

In einer weiteren bevorzugten Ausführungsform weist die Vorrichtung im Ausbringbereich **mehrere selektiv zu öffnende Durchgangsbereiche** auf, die beim Öffnen der Vorrichtung nacheinander selektiv geöffnet werden, wobei der zum Öffnen aufzuwendende Druck mit zunehmendem Abstand von der Kammer abnimmt.

Der Ausbringbereich kann mit beliebiger Ausflußgeometrie ausgestaltet sein. Diese Geometrie ist günstigerweise den Erfordernissen der fließfähigen Substanz angepaßt. Dies ermöglicht ein sauberes und zielgerichtetes Ausbringen der in der Kammer enthaltenen Substanz.

Vorzugsweise weist der Ausbringbereich eine **sichelförmige** Kontur auf. Diese erleichtert einerseits ein zielgerichtetes Ausbringen und bewirkt durch einen gekrümmten Strömungskanal eine Verringerung der Fließgeschwindigkeit. Femer lässt sich die Vorrichtung durch Umknicken des Ausbringbereichs am Krümmungsansatz leichter wieder verschließen.

Ebenso kann die Vorrichtung im Lagerzustand einen umgeknickten Ausbringbereich aufweisen, der erst nach dem Öffnen des selektiven Durchgangsbereich aufgeklappt wird. Auf diese Weise kann ebenfalls ein Verspritzen der Substanz beim Ausbringen verhindert werden. Die Knickstelle der beispielsweise sichelförmigen Kontur befindet sich vorzugsweise im Ausbringbereich.

Neben sichelförmigen Ausbildungen sind auch andere nach dem Umknicken fixierbare Stanzkonturen ggf. unter Zuhilfenahme von Löchern oder Schlitzen am dem Ausbringbereich gegenüberliegenden Ende der Vorrichtung zum Durchfädeln desselben vorstellbar bzw. sinnvoll.

Es ist weiterhin von Vorteil bei der beschriebenen Vorrichtung, dass zum Öffnen der Verpackung der Ausbringbereich nicht berührt werden muss. Eine Kontamination des Verwenders mit der in der Verpackung befindlichen Substanz sowie eine Kontamination der Substanz beispielsweise durch Keime an den Händen des Verwenders kann vermieden werden.

Nach der erfindungsgemäßen Vorrichtung kann auch beim Ausbringen von flüssigen Substanzen in ebenfalls flüssige Medien, wie beispielsweise Milch oder Süßstoff in eine mit Kaffee oder Tee gefüllte Tasse, ein leichtes Ausfließen aus der Kammer gewährleistet werden, ohne dass die Gefahr des Verspritzens oder Verschüttens besteht.

Die Verwendung von zwei peelbar miteinander zu versiegelnden Folien ermöglicht die Ausgestaltung eines besonders vorteilhaften selektiv zu öffnenden Bereichs. Dabei kann eine unterschiedlich feste Versiegelung der zu versiegelnden Folien z.B. durch unterschiedlichen Energieeintrag auf die einzelnen selektiv zu öffnenden Bereiche und/oder den fest zu versiegelnden Randbereiche erreicht werden. Dieser unterschiedliche Enerieeintrag kann durch unterschiedliche Siegeltemperaturen und/oder -zeiten in den verschiedenen Bereichen oder durch unterschiedlichen Druck der Siegelbacken während des Siegelvorgangs erreicht werden.

Ferner kann eine derartige, leichter zu öffnende Versiegelung durch das Einbringen von geeigneten Stanzlingen aus peelbarer Folie, die sich nicht fest mit den Siegelfolien verbinden oder durch Setzen von Hotmeltklebepunkten in dem selektiv zu öffnenden Bereich erreicht werden. Die Ober- und Unterfolie kann dabei von festversiegelnder Qualität sein.

Gegebenenfalls weist die Vorrichtung zwei oder mehrere, fließfähige Substanzen enthaltende Kammem auf, die durch selektiv zu öffnende Bereiche miteinander verbunden sind. Eine derartige Ausführungsform kann insbesondere dann von Vorteil sein, wenn mehrere Substanzen gemeinsam verpackt werden sollen. Femer kann der Verbraucher durch die gezielte Öffnung nur eines oder mehrerer der selektiv zu öffnenden Bereiche bewußt steuern, welche Substanzen durch nachfolgenden Druck auf die betreffende Kammer bzw. die betreffenden Kammern ausgebracht werden sollen. Dabei können in Abhängigkeit von der Anordnung der Kammern und deren Verbindungsbereichen die in den Kammem befindlichen Substanzen einzeln oder zusammen ausgebracht werden.

Falls die Verbindungsbereiche zwischen den Kammem selektiv zu öffnen sind und eine oder mehrere der Konturen dieser Bereiche eine Taillierung aufweisen, ist eine Schwächung der Verbindungsbereiche durch das bereits beschriebene Verdrehen der Kammern zueinander möglich. Dadurch kann vorteilhafterweise gezielt die Öffnung der einzelnen Bereiche zwischen den Kammern erleichtert werden.

Bei den die Vorrichtung bildenden Folien handelt es sich vorzugsweise um Mehrschicht- oder Verbundfolien. Die Verbundfolie kann dabei Kunststoffolien aus PE, PP, PTFE, PET aber auch Metallfolien aus Al oder Au umfassen. Sowohl die Kunststoffolien als auch die Metallfolien können ihrerseits mit Metallen oder Kunststoffen beschichtet, gegebenfalls bedampft sein. Als vorteilhaft haben sich auch keramische Beschichtungen einzelner Folien erwiesen, die SiOₓ-haltige Verbindungen umfassen. Die einzelnen Folienschichten können miteinander verkiebt, laminiert oder kaschiert sein.

Bei der oder den sich in den Kammern gegebenenfalls befindlichen Substanzen handelt es sich vorzugsweise um Lebensmittel, gegebenenfalls in Verbindung mit bestimmten Zusätzen. Geeignet sind beispielsweise Essig, Öl, Ketchup, Senf, Mayonnaise, Süßstoff, Zitronensaft oder Milch. Ferner können Kosmetika in den Kammem enthalten sein. Denkbar ist auch die Verpackung von ein- oder mehrkomponentigen Seifenlösungen, Duschgele, Badezusätze, Hautcremes, Lotionen, Haarshampoos oder Haarpflegeprodukten.

Die Vorrichtung ist durch Anwendung auf dem Verpackungssektor bekannter Verfahren herstellbar.

Beispielsweise genannt seien Tiefziehverfahren, wie sie in der Herstellung von üblichen Blisterverpackungen Anwendung finden. Die Verbindung der Folien kann durch Heißsiegelung, Ultraschallschweißen und/oder vergleichbare Verfahren erfolgen.

Die Kammer weist ihrem Zweck entsprechend ein bestimmtes Volumen auf. Bei den Ausführungsformen mit mehreren Kammern hat die dem Durchgangsbereich benachbarte Kammer vorzugsweise ein Volumen, das geeignet ist, die gesamte Menge an auszubringender Substanz aus den verschiedenen Kammem aufzunehmen.

Die Kammervolumen der einzelnen Kammem liegen im Bereich von 1 bis 100 ml, vorzugsweise von 10 bis 20 ml.

Ausführungsbeispiele der Erfindung werden nachstehend anhand der Zeichnungen näher erläutert; es zeigen:
- Figur 1: eine Draufsicht auf eine Vorrichtung mit einer Substanzkammer und einer Taillierung im Durchgangsbereich zwischen Kammer und Ausbringbereich.
- Figur 2: eine Schnittdarstellung der in Figur 1 abgebildeten Vorrichtung.
- Figur 3: eine Vorrichtung mit 2 Kammem und einer Taillierung des Durchgangsbereiches zwischen den beiden Kammern und dem Ausbringbereich.
- Figur 4: eine Vorrichtung mit 2 Kammem, wobei nur eine Kammer in den Ausbringbereich mündet.
- Figur 5a, 5b: eine Vorrichtung, deren an den Durchgangsbereich anschliessender Teil des Ausbringbereichs eine Strömungsbarriere aufweist.
- Figur 6: eine Vorrichtung mit einer die auszubringende Substanz enthaltenden Kammer und einer damit über einen Durchgangsbereich verbundenen Tasche, zum Auffangen der Substanz.
- Figur 7: Draufsicht auf eine Vorrichtung, deren Durchgangsbereich mit einem Faden durchzogen ist.
- Figur 8: Draufsicht auf eine Vorrichtung mit teilweiser trichterförmigen Aufweitung des Ausbringbereichs und Einformung von Wellen in diesen.

Die in Figur 1 und 2 dargestellte Vorrichtung zum Lagern und Ausbringen einer fließfähigen Substanz besteht aus einem Behälter (10), der von einer Oberfolie (11) und einer Unterfolie (12) gebildet wird. Die beiden Folien sind über den Umfangsbereich (20) fest miteinander verbunden und bilden in dem nicht miteinander verbundenen Bereich eine Kammer (14). Durch die feste Verbindung der Folien ist gewährleistet, dass durch Druck auf die Kammer (14) eine Beschädigung bzw. Öffnung des Umfangsbereichs (20) verhindert werden kann.

Der Zwischenraum zwischen tiefgezogener Oberfolie und Unterfolie stellt die Kammer (14) dar. Ebenso können beide Folien tiefgezogen werden, um eine grössere Kammer zu erhalten. Im Falle eines kleineren Volumenbedarfs können die Ober- und Unterfolie auch flachliegend ausgestaltet sein. In der Kammer (14) sind beispielsweise Ketchup, Senf, Mayonnaise, Haarshampoo, Haarspülung, Creme oder ähnliches enthalten. Die Kammer (14) mündet in Ausbringrichtung in der Kammerschulter (17), an die sich der Durchgangsbereich (19) anschliesst. Der Ausbringbereich (16) ist nahe des Durchgangsbereichs (19) mit einem Flügel (18) versehen, der ein besseres Greifen der Vorrichtung ermöglicht.

Die Kammer (14) weist ein Volumen von etwa 20 ml auf, sodass auch größere Mengen verpackt werden können. Der Ausbringbereich (16) für die Substanz (15) stellt ein relativ dünnes gerades Röhrchen dar, mit Hilfe dessen die Substanz (15) auch gezielt an eine bestimmte Stelle ausgebracht werden kann.

Der Ausbringbereich kann je nach Bedarf auch kürzer und breiter oder schmäler und länger ausgestaltet sein. Ein größerer Querschnitt ist beispielsweise dann von Vorteil, wenn eine relativ hochviskose Substanz aufgebracht werden soll. Dünnflüssige Substanzen, wie Haarwasser oder Haarkuren, die gezielt auf die Haaransätze aufgebracht werden sollen, können in Vorrichtungen mit langen und im Querschnitt dünnen Ausbringbereichen verpackt sein. Dadurch wird das zielgerichtete Ausbringen der Substanz auf die Haaransätze erleichtert. Ferner kann nach einer weiteren Ausgestaltungsform der vorliegenden Erfindung der Ausbringbereich auch sichelförmig ausgestaltet sein, um nach Entnahme einer Teilmenge und nach Umknicken des Ausbringbereichs um die Taillierung es zu ermöglichen, das Ausiassende des Ausbringbereichs hinter die Behälterkontur zu stecken. Somit wird der Knickzustand fixiert und ein ungewolltes Ausfliessen der Substanz z.B. gegen die Schwerkraft verhindert.

Die Kontur des Behälters (10) weist am Durchgangsbereich (19) eine starke Taillierung auf. In der dargestellten Ausführungsform ist der Durchgangsbereich um den Faktor 2 schmäler als die angrenzenden Bereiche. Dadurch kann der Verbraucher vor dem Öffnen den Flügel (18) gegen die Kammerschulter (17) um die Längsachse des Ausbringbereichs (16) verdrehen. Dazu wird die Kammer mit einer Hand gegriffen mit der anderen Hand wird der Ausbringbereich (16) an dem dafür vorgesehenden Flügel (18) in der Nähe des Durchgangsbereiches (19) gefaßt und um bis zu 180° gegenüber der Kammer (14) verdreht. Nach Zurückdrehen in die Ausgangslage und eventueller, auch mehrmaliger Wiederholung des Vorgangs ist der Durchgangsbereich (19) derart geschwächt, dass schon durch einen leichten Druck auf die Kammer (14) ein Öffnen des Durchgangsbereichs (19) erreicht werden kann. Unter Umständen kann der Durchgangsbereich auch schon durch ein- oder mehrmaliges Verdrehen an der Taillierung geöffnet werden, so dass nur noch Druck zum Ausbringen der Substanz ausgeübt werden muss.

Die in Figur 3 gezeigte Ausführungsform weist zwei parallel angeordnete Kammem (14, 14') auf, die im Bereich der Kammerschulter parallel zueinander in den Durchgangsbereich münden. Jede der Kammern (14, 14') ist zur Aufnahme einer fließfähigen Substanz (15) bestimmt. Beide Kammem (14, 14') werden durch den peelbar versiegelten Durchgangsbereich (19) vom Ausbringbereich (16) getrennt. Ferner trennt der peelbar versiegelte Durchgangsbereich (19) auch die Kammern untereinander. Während die beiden Kammern im geschlossenen Zustand der Vorrichtung aufgrund des versiegelten Durchgangsbereichs keine Verbindung untereinander besitzen, ist eine Vermengung der beiden in den Kammern befindlichen Substanzen in dem gemeinsam vorgesehenen Ausbringbereich nach Öffnung des Durchgangsbereichs möglich. Die Schwächung des Durchgangsbereichs (19) zur Erleichterung des Öffnens geschieht wiederum durch ein Verdrehen der Kammern (14, 14') im Bereich der Kammerschulter (17) gegen den Flügel (18) in Längsrichtung des Ausbringbereichs (16). Nach dem Zurückdrehen in die Ausgangslage ist der Durchgangsbereich (19) derart geschwächt, dass schon durch leichten Druck auf eine oder beide der Kammern (14, 14') ein Öffnen des Durchgangsbereichs (19) und somit eine Verbindung zwischen der jeweiligen Kammer oder beiden Kammern (14, 14') und dem Ausbringbereich (16) erreicht werden kann. Ferner ist es möglich, durch verminderten Druck auf eine der Kammern (14, 14') gegebenenfalls nur einen Teil der in der Kammer befindlichen Substanzmenge (15) auszubringen. Dadurch kann beispielsweise auch das Mischungsverhältnis der beiden auszubringenden Substanzen beeinflußt werden. In den beiden Kammern kann z.B. Ketchup, Senf oder Mayonnaise oder Essig und Öl oder Zitronensaft und Süßstoff enthalten sein.

Figur 4 zeigt eine Ausführungsform mit serieller Hintereinanderreihung zweier Kammern (14, 14'), die räumlich durch einen selektiv zu öffnenden, z.B. peelbar versiegelten Bereich (19') voneinander getrennt sind. Vorteilhaft ist es auch, wenn die Kontur des Behälters (10) sowohl im Bereich des Durchgangsbereichs (19) zwischen Kammer (14) und Ausbringbereich (16) als auch im Bereich (19') zwischen den beiden Kammern (14, 14') eine Taillierung aufweist. Durch Druck auf die Kammer (14') und gegebenenfalls vorheriges Verdrehen der beiden Kammern gegeneinander läßt sich der peelbare Bereich (19') öffnen. Die in der vom Ausbringbereich entfernten Kammer (14') enthaltene fließfähige Substanz (15') kann durch weiteren Druck nahezu vollständig in die Kammer (14) befördert werden. Dabei findet eine Vermischung mit der in der Kammer (14) enthaltenen Substanz (15) statt. Eine besonders intensive Vermischung kann erreicht werden, indem durch wechselseitige Druckbeaufschlagung der beiden Kammern (14, 14') das Substanzgemisch zwischen beiden Kammern hin- und herbefördert wird. Ein Ausbringen des Substanzgemischs erfolgt auch hier durch Öffnen des Durchgangsbereichs (19) nach einem Verdrehen der Kammer (14) mit dem Substanzgemisch gegen den Ausbringbereich (16).

Um ein Zurückströmen der fließfähigen Substanz aus der Tasche (21) in die Kammer (14) zu vermeiden, kann bei Vorrichtungen mit zwei oder mehr Kammern die jeweilige Kammer (14, 14') nach dem Entleeren in Höhe des jeweiligen Durchgangbereichs (19, 19') abgeknickt werden.

Die in den Figuren 5a und 5b dargestellten Ausführungsformen weisen Strömungsbarrieren im Ausbringbereich (16) auf. Diese Strömungsbarrieren können in vielfältiger Weise angeordnet sein. So können sie beispielsweise, wie in Figur 5a gezeigt, als quer zur Ausströmrichtung verlaufende, vom Umfangsbereich (20) ausgehende und in den Ausbringbereich (16) hineinragende Siegelstege (22) ausgestaltet sein.Vorteilhaft ist auch die in Figur 5b dargestellte Ausbildung, bei der versetzt hintereinander angeordnete Inseln bzw. Siegelpunkte (22) vorgesehen sind, wobei diese Siegelpunkte keine Verbindung zum Umfangsbereich (20) des Behälters (10) aufweisen. Vorzugsweise werden die Inseln nicht durch Versiegeln von Ober- und Unterfolie in diesem Bereich gebildet. sondern durch partielles Tiefziehen von Ober- und/oder Unterfolie. Bei den in den Figuren 5a und 5b dargestellten Ausführungsformen wird der selektiv zu öffnende Durchgangsbereich (19) durch Druck auf die Kammer (14) geöffnet. Aufgrund der Strömungsbarrieren (22) wird die Substanz (15) beim Ausströmen durch den Ausbringbereich (16) in der Strömungsrichtung behindert, sodass ein langsames Austreten aus dem Ausbringbereich (16) an dessen Mündung gewährleistet wird. Damit wird auch ein Verspritzen der Substanz durch hohen Druck auf die Kammer bei plötzllicher Öffnung des Durchgangsbereichs (19) verhindert. Die Erhöhung des Strömungswiderstandes und damit die Behinderung am Ausströmen der Substanz wird durch die Verlängerung unter Richtungsänderung des Fließweges um die Barrieren (22) bzw. durch die Reduktion des Strömungsquerschnitts durch die versetzt angeordneten Siegelpunkte (22') erreicht.

Die in Figur 6 dargestellte Vorrichtung weist eine Tasche (21) auf, die in den Ausbringbereich (16) mündet. Um nach Öffnen des Durchgangsbereichs (19) ein direktes Verspritzen der Substanzen vom Durchgangsbereich (19) in den Ausbringbereich zu vermeiden, ist die Längsachse des Ausbringbereichs nicht unmittelbar auf den Durchgangsbeich gerichtet. Hierdurch spritzt die fließfähige Substanz beim Öffnen des Durchgangsbereichs (19) gegen die gegenüberliegende Wand der Tasche (21). Bei weiterem Druck auf die Kammer (14) füllt sich die Tasche (21) voll, bevor sie durch anschließenden Druck auf die Tasche (21) durch den Ausbringbereich (16) gezielt ausgebracht werden kann.

Um ein Zurückströmen der fließfähigen Substanz aus der Tasche (21) in die Kammer (14) zu vermeiden, kann der Behälter (10) nach Entleeren der Kammer (14) in Höhe des Durchgangbereichs (19) abgeknickt werden.

Die Kontur dieser Ausführungsform kann zusätzlich am Durchgangsbereich (19) eine Taillierung aufweisen und/oder im Auslaßbereich (16) mit Strömungsbarrieren versehen sein.

Die in Figur 7 dargestellte Ausführungsform weist einen durch den Durchgangsbereich (19) laufenden Faden (23) auf. Dieser Faden (23) ist mit seinem einen Ende in der Nähe des selektiv zu öffnenden bzw. peelbar versiegelten Durchgangsbereichs ausbringseitig im fester versiegelten Umfangsbereich (20) des Behälters (10) dicht umsiegelt. Von dort ist der Faden (23) schlaufenförmig und dicht umsiegelt durch den Durchgangsbereich (19) gelegt und ragt mit seinem anderen Ende aus dem Ausbringbereich (16) der Vorrichtung heraus. Der Faden (23) kann weiterhin an dem sich in der Kammer (14) befindlichend Teil eine Verdickung (24) aufweisen. Bei Zug an dem aus dem Ausbringbereich (16) ragenden Fadenende (25) dringt die Verdickung (24) durch den gesamten Durchgangsbereich (19) und anschließend durch den Ausbringbereich (16) bis zur Trennung von Faden (23) und Behälter (10). Die Verdickung (24) hinterläßt im peelbar oder fest versiegelten Ausgangsbereich (19) eine Ausströmöffnung, die bei anschließendem Druck auf die Kammer (14) die fließfähige Substanz in Richtung des Ausbringbereichs (16) ausströmen läßt.

Figur 8 zeigt eine Vorrichtung mit selektiv zu öffnendem Durchgangsbereich (19) und einem teilweise trichterförmig aufgeweiteten Ausbringbereich (16), in den Wellen eigeformt sind, deren Wellentäler (26) in Strömungsrichtung verlaufen.

### Bezugszeichenliste:

- 10: Behälter
- 11: Oberfolie
- 12: Unterfolie
- 13: Taille
- 14, 14': Kammer
- 15, 15': fließfähige Substanz
- 16: Ausbringbereich
- 17: Kammerschulter
- 18: Flügel
- 19, 19': Durchgangsbereich, selektiv zu öffnender Bereich
- 20: Umfangsbereich
- 21: Tasche
- 22, 22': Strömungsbarrieren, Siegelpunkte bzw. -stege
- 23: Faden
- 24: Verdickung / Schlinge
- 25: Fadenende
- 26: Wellentäler

## Patentansprüche

1. Vorrichtung, umfassend eine Ober- und eine Unterfolie (11,12), die mindestens eine Kammer (14, 14'), einen Ausbringbereich (16) und einen die Kammer und den Ausbringbereich verbindenden, selektiv zu öffnenden Durchgangsbereich (19,19') bilden, wobei die Folien im Durchgangsbereich peelbar und in den anderen Bereichen fest miteinander versiegelt sind, **dadurch gekennzeichnet, dass** zumindest in einem Teilbereich des Ausbringbereichs durch Ausbildung von Wellen in der Ober- oder/und Unterfolie mit Verlauf der Wellentäler (26) längs der Strömungsrichtung eine Oberflächenvergrößerung erreicht wird.

2. Vorrichtung nach Anspruch 1, wobei der Ausbringbereich (16) der Vorrichtung zumindest in einem Teilbereich trichterförmig aufgeweitet ist.

3. Vorrichtung, nach Anspruch 1 oder 2, wobei der Ausbringbereich tiefgezogene Strömungsbarrieren aufweist.

4. Vorrichtung nach Anspruch 3, wobei Ober- und Unterfolie im Bereich der Strömungsbarrieren nicht versiegelt sind.

5. Vorrichtung, nach einem der vorstehenden Ansprüche, wobei die Kontur der Vorrichtung im Bereich des Durchgangsbereichs eine Taillierung (13) aufweist, die ein Öffnen des Durchgangsbereichs durch Verdrehen der Vorrichtung im Bereich der Taillierung und ein Ausbringen der in der Vorrichtung gelagerten Substanz ermöglichen, ohne den durch die Taillierung abgegrenzten Bereich abzutrennen oder ein sonstiges Verschlusselement zu entfernen.

6. Vorrichtung nach Anspruch 5, die im Bereich des Durchgangsbereichs (19, 19') eine Breite aufweist, die um den Faktor 1,5 bis 10 gegenüber der Breite der angrenzenden Bereiche verringert ist.

7. Vorrichtung nach einem der vorstehenden Ansprüche, umfassend im Ausbringbereich mehrere selektiv zu öffnende Durchgangsbereiche (19, 19'), die zur Öffnung der Vorrichtung nach außen hin zunehmend leichter zu öffnen sind.

8. Vorrichtung nach einem der vorstehenden Ansprüche, wobei ein Faden (23) durch den Durchgangsbereich hindurchverläuft, dessen eines Ende im Umfangsbereich des Ausbringbereichs befestigt ist und dessen anderes Ende im Ausbringbereich untergebracht ist und der ein vollständiges Öffnen des Durchgangsbereichs, der nach dem Öffnen im Querschnitt größer ist, als der Querschnitt des Fadens, durch Ziehen am Ende, das im Ausbringbereich untergebracht ist, ermöglicht.

9. Vorrichtung nach einem der vorstehenden Ansprüche, wobei der Ausbringbereich sichelförmig ausgestaltet ist.

10. Vorrichtung nach einem der Ansprüche 1 bis 8, mit zwei oder mehreren, fließfähige Substanzen enthaltenden Kammern (14, 14'), wobei die Kammern durch selektiv zu öffnende Bereiche verbunden sind.

11. Vorrichtung nach Anspruch 9, wobei die Kontur der Vorrichtung in den Bereichen zwischen den Kammern eine Taillierung (13) aufweist.

12. Vorrichtung nach einem der vorstehenden Ansprüche, wobei der selektiv zu öffnende Bereich durch eine Versiegelung mit unterschiedlichem Energieeintrag hergestellt wird.

13. Verwendung der Vorrichtung nach einem der vorhergehenden Ansprüche zur Lagerung und zum Ausbringen einer fließfähigen Substanz.

14. Verwendung der Vorrichtung nach einem der vorhergehenden Ansprüche zur Lagerung und zum Ausbringen von dentalen Massen.

15. Verwendung der Vorrichtung nach einem der vorhergehenden Ansprüche zur Lagerung und zum Ausbringen von Lebensmitteln.

16. Vorrichtung nach einem der vorhergehenden Ansprüche, enthaltend mindestens eine fließfähige Substanz.

17. Verfahren zum Öffnen einer Vorrichtung, gemäß Anspruch 5, umfassend den Schritt Torsion der Vorrichtung im Bereich der Taillierung, wodurch der selektiv zu öffnende Durchgangsbereich durch Scherung geöffnet bzw. geschwächt wird und das Ausbringen einer in der Vorrichtung gelagerten Substanz ermöglicht, ohne dass von der Vorrichtung ein Bestandteil abgetrennt oder entfernt werden muss.

## Claims

1. Device comprising an upper foil and a lower foil (11, 12) which form at least one chamber (14, 14'), a dispensing area (16), and a passage area (19, 19') which connects the chamber and the dispensing area and which can be opened selectively, the foils being sealed to one another in a peelable manner in the passage area and being sealed firmly to one another in the other areas, **characterized in that** a surface increase is obtained at least in a subarea of the dispensing area through formation of undulations in the upper foil and/or lower foil, the valleys (26) of the undulations extending along the direction of flow.

2. Device according to Claim 1, in which the dispensing area (16) of the device is widened in a funnel shape at least in a subarea.

3. Device according to Claim 1 or 2, in which the dispensing area has thermoformed flow barriers.

4. Device according to Claim 3, in which the upper foil and lower foil are not sealed in the area of the flow barriers.

5. Device according to one of the preceding claims, in which the contour of the device, in the area of the passage area, has a constriction (13) which permits opening of the passage area by twisting the device in the area of the constriction and dispensing of the substance stored in the device, without detaching the area divided off by the constriction or removing any other closure element.

6. Device according to Claim 5, which, in the area of the passage area (19, 19'), has a width which is reduced by a factor of 1.5 to 10 relative to the width of the adjoining areas.

7. Device according to one of the preceding claims, comprising, in the dispensing area, a plurality of passage areas (19, 19') which can be opened selectively and which, for opening the device, are increasingly easier to open toward the outside.

8. Device according to one of the preceding claims, in which a string (23) extends through the passage area, one end of the string being secured in the peripheral area of the dispensing area and its other end being accommodated in the dispensing area, and said string permitting complete opening of the passage area which, after being opened, is larger in cross section than the cross section of the string, by pulling on the end accommodated in the dispensing area.

9. Device according to one of the preceding claims, in which the dispensing area is sickle-shaped.

10. Device according to one of Claims 1 to 8, with two or more chambers (14, 14') containing free-flowing substances, said chambers being connected by areas that can be opened selectively.

11. Device according to Claim 9, in which the contour of the device has a constriction (13) in the areas between the chambers.

12. Device according to one of the preceding claims, in which the area that can be opened selectively is produced by sealing with a different energy application.

13. Use of the device according to one of the preceding claims for storing and dispensing a free-flowing substance.

14. Use of the device according to one of the preceding claims for storing and dispensing dental compositions.

15. Use of the device according to one of the preceding claims for storing and dispensing foodstuffs.

16. Device according to one of the preceding claims, containing at least one free-flowing substance.

17. Method for opening a device according to Claim 5, comprising the step of twisting the device in the area of the constriction, by which means the passage area to be opened selectively is opened or weakened by shearing and permits the dispensing of a substance contained in the device, without a component part having to be detached from or removed from the device.

## Revendications

1. Dispositif comprenant une feuille supérieure et une feuille inférieure (11, 12), qui forment au moins une chambre (14, 14'), une zone de distribution (16) et une zone de passage (19, 19') connectant la chambre et la zone de distribution, destinée à être ouverte de manière sélective, les feuilles dans la zone de passage pouvant être pelées et étant scellées fixement les unes aux autres dans les autres zones, **caractérisé en ce qu'**au moins dans une zone partielle de la zone de distribution, on obtient un agrandissement de la surface par création d'ondulations dans la feuille supérieure et/ou la feuille inférieure, les creux des ondulations (26) s'étendant le long de la direction d'écoulement.

2. Dispositif selon la revendication 1, dans lequel la zone de distribution (16) du dispositif est élargie en forme d'entonnoir au moins dans une zone partielle.

3. Dispositif selon la revendication 1 ou 2, dans lequel la zone de distribution présente des barrières à l'écoulement réalisées par emboutissage profond.

4. Dispositif selon la revendication 3, dans lequel la feuille supérieure et la feuille inférieure ne sont pas scellées dans la zone des barrières à l'écoulement.

5. Dispositif selon l'une quelconque des revendications précédentes, dans lequel le contour du dispositif dans la région de la zone de passage présente un profilage (13) qui permet une ouverture de la zone de passage par rotation du dispositif dans la région du profilage et une distribution de la substance stockée dans le dispositif sans séparer la zone délimitée par le profilage ou sans enlever un élément de fermeture supplémentaire.

6. Dispositif selon la revendication 5, qui présente dans la région de la zone de passage (19, 19') une largeur qui est réduite d'un facteur de 1,5 à 10 par rapport à la largeur des zones adjacentes.

7. Dispositif selon l'une quelconque des revendications précédentes, comprenant dans la zone de distribution plusieurs zones de passage (19, 19') destinées à être ouvertes de manière sélective, qui sont de plus en plus faciles à ouvrir pour l'ouverture du dispositif vers l'extérieur.

8. Dispositif selon l'une quelconque des revendications précédentes, dans lequel un fil (23) s'étend à travers la zone de passage, l'une de ses extrémités étant fixée dans la région périphérique de la zone de distribution et son autre extrémité étant placée dans la zone de distribution et ce fil permettant une ouverture complète de la zone de passage, dont la section transversale est plus grande après l'ouverture que la section transversale du fil, par traction au niveau d'une extrémité placée dans la zone de distribution.

9. Dispositif selon l'une quelconque des revendications précédentes, dans lequel la zone de distribution est réalisée en forme de croissant.

10. Dispositif selon l'une quelconque des revendications 1 à 8, comprenant deux ou plusieurs chambres (14, 14') contenant des substances coulantes, les chambres étant connectées par des zones destinées à être ouvertes de manière sélective.

11. Dispositif selon la revendication 9, dans lequel le contour du dispositif dans les régions entre les chambres présente un profilage (13).

12. Dispositif selon l'une quelconque des revendications précédentes, dans lequel la zone destinée à être ouverte de manière sélective est fabriquée par un scellage avec un apport d'énergie différent.

13. Utilisation du dispositif selon l'une quelconque des revendications précédentes pour le stockage et la distribution d'une substance coulante.

14. Utilisation du dispositif selon l'une quelconque des revendications précédentes pour le stockage et la distribution de compositions dentaires.

15. Utilisation du dispositif selon l'une quelconque des revendications précédentes pour le stockage et la distribution de produits alimentaires.

16. Dispositif selon l'une quelconque des revendications précédentes, contenant au moins une substance coulante.

17. Procédé pour l'ouverture d'un dispositif selon la revendication 5, comprenant l'étape de torsion du dispositif dans la région du profilage, grâce à quoi la zone de passage destinée à être ouverte de manière sélective est ouverte ou affaiblie par cisaillement et la distribution d'une substance stockée dans le dispositif est permise sans que l'on doive séparer ou enlever un composant du dispositif.
